# EUROPÄISCHE PATENTSCHRIFT

(11) **EP 0 619 853 B1**
(45) Veröffentlichungstag und Bekanntmachung des Hinweises auf die Patenterteilung: **06.05.1998**
(21) Anmeldenummer: 93919270.4
(22) Anmeldetag: 04.09.1993
(51) Int. Cl.: E02D 17/08

(54) **VERBAUVORRICHTUNG**
SHEETING DEVICE
DISPOSITIF DE BLINDAGE

(30) Priorität: 15.09.1992 DE 4230860
(43) Veröffentlichungstag der Anmeldung: 19.10.1994
(73) Patentinhaber: Hess, Wilhelm, 51379 Leverkusen (DE)
(72) Erfinder: Hess, Wilhelm, 51379 Leverkusen (DE)
(74) Vertreter: Freischem, Werner, Dipl.-Ing.
(86) Internationale Anmeldenummer: EP9302397
(87) Internationale Veröffentlichungsnummer: WO9406972

(56) Entgegenhaltungen:
- EP-A- 0 475 382

## Beschreibung

Die Erfindung bezieht sich auf eine Vorrichtung zum Verbau tiefer Gräben, bestehend aus
- paarweise in gleichen Abständen längs des Grabens einander gegenüberstehend anzuordnenden vertikalen Stützen,
- die Stützen eines Stützenpaares auf Abstand haltenden steifen Spreizrahmen, die formschlüssig vertikal verschiebbar an den Stützen geführt sind und
- großflächigen äußeren Verbauplatten und inneren Verbauplatten, deren vertikale Ränder in Führungskanälen der Stützen vertikal verschiebbar sind,
wobei die Stützen zwei im Abstand voneinander befindliche Seitenwände aufweisen, die zusammen mit einer Außenwand und einer Innenwand ein zumindest teilweise geschlossenes Kastenhohlprofil bilden und die Führungskanäle zumindest teilweise von den Außenseiten der Seitenwände, von in der Ebene der Außenwand befindlichen Führungsflansche und von im Abstand davon angeordneten Stützflansche gebildet sind.

Derartige Verbauvorrichtungen sind bekannt aus der DE 40 28 832 A1 (EP-A-0 475 382). Bei der bekannten Verbauvorrichtung ist die dem Graben zugewandte Innenwand der als Kastenhohlprofil ausgebildeten Stütze an den inneren, dem Graben zugewandten Längskanten der Seitenwände der Stütze angeordnet. Diese Innenwand erstreckt sich bis zu den äußeren Enden der von den Seitenwänden abgewinkelten Stützflansche. An den Seitenrändern ist diese Innenwand C-förmig abgewinkelt und bildet eine relativ breite Führungsschiene für die an den Spreizrahmen befestigten vertikalen Schienen.

Es hat sich gezeigt, daß durch die relativ große Breite der Führungsschienen für die Spreizrahmen das Einführen dieser Spreizrahmen in die Führungsschienen erschwert ist. Ferner wird durch die sich bis zu den äußeren Enden der Tragflansche erstreckende Innenwand die Stütze unnötig schwer.

Der Erfindung liegt die Aufgabe zugrunde, die Verbauvorrichtung der eingangs genannten Art so zu verbessern, daß bei gleicher Belastbarkeit der Materialaufwand wesentlich verringert ist und das Einführen der Spreizrahmen in die vertikale Führung der Stützen erleichtert ist.

Diese Aufgabe wird erfindungsgemäß dadurch gelöst, daß sich die Seitenwände der Stützen über die Innenwand nach innen erstrecken und an deren überragenden Enden die Stützflansche angeordnet sind und zwischen den Stützflanschen und den überragenden Teilen der Seitenwände ein vertikaler Führungskanal angeordnet ist, der eine an beiden Stirnseiten des Spreizrahmens befindliche Vertikale Schiene formschlüssig umgreift und zu beiden Seiten dieser Schiene um horizontale Achsen drehbare Rollen am Spreizrahmen gelagert sind, die auf den Außenseiten der Stützflansche abrollen.

Dadurch, daß die vertikalen Schienen der Spreizrahmen zwischen den Seitenwänden einer Stütze geführt sind, ist das Einführen der Spreizrahmen in die vertikalen Führungen der Stützen erleichtert. Weil sich die Innenwand der Stützen nur von Seitenwand zu Seitenwand erstreckt, wird eine deutliche Materialersparnis erreicht. Ferner wird durch die Anordnung von Rollen zu beiden Seiten der vertikalen Schienen der Spreizrahmen sowohl das Einfädeln der Spreizrahmen in die Stützen als auch die Gleitbewegung in den Stützen erleichtert.

Weitere Merkmale der Erfindung ergeben sich aus den Patentansprüchen 2 bis 10.

In der folgenden Beschreibung wird unter Bezugnahme auf die Zeichnungen ein Ausführungsbeispiel der Erfindung näher erläutert. Die Zeichnungen zeigen in
- Fig. 1: eine Ansicht eines Stützenrahmens mit in die Stützen eingeführten Spreizrahmen,
- Fig. 2: eine Ansicht nach der Schnittlinie II-II in Fig. 1,
- Fig. 3: eine Ansicht der Stütze aus der Sichtebene III-III in Fig. 1,
- Fig. 4: eine Seitenansicht auf die Stütze nach Fig. 3,
- Fig. 5: eine Ansicht nach der Schnittlinie V-V in Fig. 3,
- Fig. 6: eine Ansicht nach der Schnittlinie VI-VI in Fig. 3,
- Fig. 7: eine Ansicht nach der Schnittlinie VII-VII in Fig. 3,
- Fig. 8: eine Ansicht auf eine Vertikalstrebe eines Spreizrahmens aus der Sichtebene VIII-VIII in Fig. 1 und
- Fig. 9: eine Seitenansicht der Vertikalstrebe nach Fig. 8.

Die in Fig 1 dargestellte Vorrichtung dient zum Verbau von über 6 m tiefen Gräben. Sie weist in Grabenlängsrichtung in gleichen Abständen aufstellbare Stützenrahmen auf, die sich aus zwei parallelen Stützen 1 und 2 und mindestens einem in diese Stützen eingeführten Spreizrahmen 6 zusammensetzt, der die Stützen 1 und 2 auf Abstand hält und gleichzeitig auch zu einem Stützrahmen verbindet. In Fig. 1 sind drei Spreizrahmen 6,6' und 6" in die Stützen 1 und 2 eingeführt.

Jede Stütze 1 und 2 weist an beiden Seiten Führungskanäle 3 auf, in welche großflächige Verbauplatten vertikal verschieblich geführt sind.

Wie die Fig. 2 zeigt, sind im Führungskanal 3 eine äußere Verbauplatte 4 und eine innere Verbauplatte 5 geführt. Es können aber auch an den Stützen zwei, drei oder noch mehr getrennte Führungskanäle vorgesehen sein, in denen großflächige Verbauplatten unabhängig voneinander vertikal verschiebbar geführt sind.

Bei der Ausführungsform der Verbauvorrichtung nach Fig. 2 sind zu beiden Seiten einer Stütze 1 oder 2 nicht zwei Führungskanäle, sondern nur je ein Führungskanal 3 vorgesehen, der von einem Stützflansch 32 und einem Führungsflansch 35 gebildet ist. In diesem Führungskanal 3 sind sowohl die äußeren Verbauplatten 4 als auch die inneren Verbauplatten 5 geführt. Beide Verbauplatten 4 und 5 stützen sich über Stützstege 27 und 28 auf den Stützflansch 32 der Stütze 1 ab. Die Verbauplatten 4 und 5 sind unterschiedlich ausgebildet. Die äußeren Verbauplatten 4 sind etwas breiter und haben einen relativ hohen Stützsteg 27, der die innere Verbauplatte 5 umgreift. Der Rand der äußeren Verbauplatten 4 ist in Grabenlängsrichtung über Führungsleisten 29 und 36 formschlüssig im Führungskanal 3 der Stütze 1 geführt. Die inneren Verbauplatten 5 stützen sich über flache Stege 28 auf den Stützflansch 32 ab. Vom Stützflansch 32 ist ein Seitenflansch 33 so abgewinkelt, daß zwischen diesem Seitenflansch 33 und den Seitenwänden 31 der Stütze 1 oder 2 in Reihe übereinander Stützrollen 38 angeordnet werden können, auf welche die Stützstege 27,28 der Verbauplatten 4 und 5 ablaufen.

Die Stützrollen 38 sind drehbar auf Achsen 37 gelagert, deren äußere Enden an den Seitenflanschen 33 der Stützflansche 32 angeschweißt sind und deren innere Enden in den Seitenwänden 31 der Stützen 1 und 2 gehalten sind. Die überstehenden Enden der Achsen 37 bilden in den Raum zwischen den Seitenwänden 31 hineinragende Achsstummel 39, die hinter die vertikale Schiene 40 des Spreizrahmens 6 greifen. Zwischen der Innenwand 34 der Stütze 1 oder 2 und den Achsstummeln 39 ist ein Führungskanal 18 gebildet, der die an beiden Seiten der Stützrahmen 6 angeordneten vertikalen Schienen 40 formschlüssig aufnehmen, so daß nach Einführen eines Spreizrahmens 6 in die Stützen 1 und 2 ein standfester Stützenrahmen gebildet ist.

Wie aus den Fig. 5 und 6 ersichtlich ist, sind zwischen den Außenseiten der Seitenwände 31 der Stützen 1 und 2 und den Innenseiten der Seitenflansche 33 horizontale aussteifende Wände 24 und 25 eingeschweißt, so daß die Stützflansche 32 die von den Rollen 12 der Spreizrahmen 6,6',6" ausgeübten Kräfte aufnehmen können. Jeder Spreizrahmen 6,6',6" setzt sich zusammen aus einer oberen Querstrebe 7, einer unteren Querstrebe 8, einer linken Vertikalstrebe 9 und einer rechten Vertikalstrebe 10. Die beiden Querstreben 7 und 8 sind an ihren Enden mit rechtwinklig zur Längsachse der Querstreben 7 und 8 stehenden Anschraubplatten 15 versehen. Entsprechende Anschraubplatten 16 sind am oberen und unteren Ende der Vertikalstreben 9 und 10 angeordnet, so daß die Quer streben 7 und 8 und die Vertikalstreben 9 und 10 zu einem steifen Rahmen verbunden werden können. Die Achsen 11 mit den Rollen 12 sind in Höhe der Querstreben 7 und 8 an den Vertikalstreben 9 und 10 angeordnet.

Wie die Fig. 2 zeigt, sind auch die Vertikalstreben 9 der Spreizrahmen 6 als Kastenhohlprofile ausgebildet, wobei die Führungsschiene 40 seitlich über die Seitenwände des Kastenhohlprofils der Vertikalstreben hinausragt. Die Querstreben 7 und 8 können längenveränderbare Spreizen sein. Diese müssen dann aber immer so eingestellt werden, daß die linke und die rechte Vertikalstrebe 9 und 10 genau parallel zueinander verlaufen.

Wie die Fig. 3 und 4 zeigen, erstreckt sich der Führungskanal 18 nur im oberen Teil der Stütze, der sich über 4/6 bis 5/6 der Gesamthöhe erstreckt. Im unteren Bereich der Stütze, der sich über 2/6 bis 1/6 der Gesamthöhe erstreckt, ist eine den Raum zwischen den Seitenwänden 31 innen abschließende Innenwand 26 in der Ebene der Stützflansche 32 angeordnet. Der glatte Abschluß der Stützen 1 und 2 im unteren Bereich der Stützen hat den Vorteil, daß beim Gießen von Ortbeton kein Beton in die Stützen läuft.

Die Rollen 12 zu beiden Seiten einer Vertikalstrebe 9 oder 10 eines Spreizrahmens 6 haben einen Abstand voneinander, der größer ist als der Abstand der Stützstege der in einer Stütze 1 oder 2 geführten äußeren Verbauplatten 4. Dieser größere Abstand der Rollen 12 voneinander hat den Vorteil, daß von den äußeren Verbauplatten 4 kein die Stützen 1,2 um ihre Längsachse drehbares Moment ausgeübt wird.

Damit die Rollen 12 keine Erde oder keinen Schmutz auf ihren Abrollbahnen an den Stützflanschen 32 aufrollen, sind sie durch Schutzbleche 41 abgedeckt. Diese Schutzbleche 41 können so angeordnet sein, daß sie die an den Rollen 12 anhaftenden Erdklümpchen oder dergleichen abstreifen.

Die Stützen 1 und 2 sind an ihren oberen Enden mit Anschlußflanschen 22 versehen, die gemäß Fig. 5 Zentrieröffnungen 23 aufweisen, so daß eine Verlängerungsstütze angeschlossen werden kann, deren Führungskanäle für die Verbauplatten 4 und 5 und für die Spreizrahmen mit denen der Stützen 1 und 2 fluchten. Zum Befestigen von Kranhaken oder derlgeichen sind am oberen Stützenende Kopflaschen 19 vorgesehen, die sich in der Ebene der Innenwände 34 befinden und einen Teil der Führung 18 der Schiene 40 bilden. Zum Transportieren oder Bewegen der Stützen 1,2 sind zwischenden Seitenwänden 31 Laschen 20 eingeschweißt, die zur Aufnahme eines Bolzens dienen. Auch hier ist die eine Lasche 20 in der Ebene der Innenwände 34 angeordnet und bildet einen Teil des Führungskanals 18. Zur Aufnahme eines weiteren Bolzens oder eines Anschlages für die Spreizrahmen 6,6',6" sind im unteren Teil der Stützen 1,2 mit Bohrungen versehene Laschen 21 entsprechend den Laschen 20 eingeschweißt.
Anstelle der Achsstummel 39 können zur Bildung des Führungskanals 18 für die Spreizrahmen 6,6',6" auch Stahlleisten entsprechend den Leisten 36 an den Innenseiten 31' der Seitenwände 31 angeschweißt sein. Diese Stahlleisten hinter - greifen dann ebenso wie die Achsstummel 39 die Führungsschienen 40.

### Bezugszeichenliste:

- 1: Stütze
- 2: Stütze
- 3: Führungskanal
- 4: äußere Verbauplatte
- 5: innere Verbauplatte
- 6: Spreizrahmen
- 7: obere Querstrebe
- 8: untere Querstrebe
- 9: linke Vertikalstrebe
- 10: rechte Vertikalstrebe
- 11: Achse
- 12: Rolle
- 13: Wand
- 14: Wand
- 15: Flansch
- 16: Flansch
- 17: Schneide
- 18: Führungskanal
- 19: Kopflasche
- 20: Bolzenaufnahme
- 21: Aufnahme für Anschlag
- 22: Anschlußflansch
- 23: Zentrierung
- 24: Stützblech
- 25: Abdeckung
- 26: Innenwand
- 27: hoher Steg
- 28: flacher Steg
- 29: Führungsleiste
- 30: Außenwand
- 31: Seitenwand
- 32: Stützflansch
- 33: Seitenflansch
- 34: Innenwand
- 35: Führungsflansch
- 36: Führungsleiste
- 37: Achse
- 38: Rolle
- 39: Achsstummel
- 40: hintergreifende Schiene
- 41: Schutzblech
- 42: Öffnung
- 43: Stützblech

## Patentansprüche

1. Vorrichtung zum Verbau tiefer Gräben, bestehend aus
- paarweise in gleichen Abständen längs des Grabens einander gegenüberstehend anzuordnenden vertikalen Stützen (1,2),
- die Stützen (1,2) eines Stützenpaares auf Abstand haltenden steifen Spreizrahmen (6), die formschlüssig vertikal verschiebbar an den Stützen (1,2) geführt sind und
- großflächigen äußeren Verbauplatten (4) und inneren Verbauplatten (5), deren vertikale Ränder in Führungskanälen (3) der Stützen (1 und 2) vertikal verschiebbar sind,
wobei die Stützen (1 und 2) zwei im Abstand voneinander befindliche Seitenwände (31) aufweisen, die zusammen mit einer Außenwand (30) und einer Innenwand (34) ein zumindest teilweise geschlossenes Kastenhohlprofil bilden und die Führungskanäle (3) zumindest teilweise von den Außenseiten der Seitenwände (31), von in der Ebene der Außenwand (30) befindlichen Führungsflansche (35) und von im Abstand davon angeordneten Stützflansche (32) gebildet sind,
dadurch gekennzeichnet, daß sich die Seitenwände (31) der Stützen (1,2) über die Innenwand (34) nach innen erstrecken und an deren überragenden Enden (31') die Stützflansche (32) angeordnet sind und zwischen den Stützflanschen (32) und den überragenden Teilen (31') der Seitenwände (31) ein vertikaler Führungskanal (18) angeordnet ist, der eine an beiden Stirnseiten des Spreizrahmens (6) befindliche vertikale Schiene (40) formschlüssig umgreift und zu beiden Seiten dieser Schiene (40) um horizontale Achsen (11) drehbare Rollen (12) am Spreizrahmen (6) gelagert sind, die auf den Außenseiten der Stützflansche (32) abrollen.

2. Vorrichtung nach Anspruch 1, dadurch gekennzeichnet, daß von den freien Enden der Stützflansche (32) Seitenflansche (33) abgewinkelt sind und in den überragenden Teilen (31') der Seitenwände (31) und an den Seitenflanschen (33) horizontale Achsen (37), auf denen sich die Verbauplatten (4,5) abstützen, so befestigt sind, daß Achsstummel (39) in den Raum zwischen den beiden Seitenwänden (31) ragen und die innere Führung des Führungskanals (18) bilden.

3. Vorrichtung nach Anspruch 2, dadurch gekennzeichnet, daß auf den Achsen (37) drehbar Rollen (38) gelagert sind.

4. Vorrichtung nach einem der Ansprüche 1 bis 3, dadurch gekennzeichnet, daß zwischen den Außenseiten der Seitenwände (31) der Stützen (1,2) und den Innenseiten der Seitenflansche (33) horizontale aussteifende Wände (24,25) eingeschweißt sind.

5. Vorrichtung nach einem der Ansprüche 1 bis 4, dadurch gekennzeichnet, daß der Führungskanal (18) nur im oberen Teil der Stütze (1,2), der sich über 4/6 bis 5/6 der Gesamthöhe erstreckt, angeordnet ist und im unteren Bereich der Stütze (1,2), der sich über 2/6 bis 1/6 der Gesamthöhe erstreckt, die den Raum zwischen den Seitenwänden (31) innen abschließende Innenwand (26) in der Ebene der Stützflansche (32) angeordnet ist.

6. Vorrichtung nach einem der Ansprüche 1 bis 5, dadurch gekennzeichnet, daß der steife Spreizrahmen (6,6',6") sich zusammensetzt aus einer oberen Querstrebe (7) und einer unteren Querstrebe (8), einer rechten Vertikalstrebe (9) und einer linken Vertikalstrebe (10), wobei die beiden Querstreben (7,8) an ihren Enden mit rechtwinklig zur Längsachse der Querstreben (7,8) stehenden Anschraubplatten (15) versehen sind, die an Anschraubplatten (16) angeschraubt sind, die am oberen und unteren Ende der Vertikalstreben (9,10) parallel zu deren Längsachse angeordnet sind.

7. Vorrichtung nach Anspruch 6, dadurch gekennzeichnet, daß die Achsen (11) mit den Rollen (12) in Höhe der Querstreben (7,8) an den Vertikalstreben (9,10) angeordnet sind.

8. Vorrichtung nach Anspruch 6, dadurch gekennzeichnet, daß die Querstreben (7,8) längenveränderbare Spreizen sind.

9. Vorrichtung nach einem der Ansprüche 1 bis 8, dadurch gekennzeichnet, daß die Rollen (12) oben und unten durch Schutzbleche (41) abgedeckt sind, die ein Verschmutzen der Rollen verhindern und an den Rollen (12) anhaftenden Schmutz bzw. anhaftende Erde abstreifen.

10. Vorrichtung nach einem der Ansprüche 1 bis 9, dadurch gekennzeichnet, daß die Stützen (1,2) an ihren oberen Enden mit einem Anschlußflansch (22) versehen sind zum Anschrauben einer Anschlußstütze und daß der Anschlußflansch (22) mit Schraublöchern und einer Zentrieröffnung (23) versehen ist, in die ein Zentrierzapfen der Anschlußstütze eingreift.

## Claims

1. A device for lining deep trenches, comprising
- vertical supports (1, 2) for equidistant arrangement in pairs opposite each other along the trench,
- rigid bracing frames (6) which hold the supports (1, 2) of a support pair in spaced arrangement and are guided form-fittingly and vertically displaceably on the supports (1, 2) and
- large outer lining plates (4) and inner lining plates (5), the vertical edges of which are vertically displaceable in guide channels (3) in the supports (1 and 2),
the supports (1 and 2) comprising two side walls (31) spaced from each other which, together with an outer wall (30) and an inner wall (34), form an at least partially closed hollow box profile and the guide channels (3) being formed at least partially of the outsides of the side walls (31), of guide flanges (35) located in the plane of the outer wall (30) and of supporting flanges (32) arranged at a distance therefrom, characterised in that the side walls (31) of the supports (1, 2) extend inwards beyond the inner wall (34), the supporting flanges (32) being arranged at the projecting ends (31') thereof, and in that a vertical guide channel (18) is arranged between the supporting flanges (32) and the projecting portions (31') of the side walls (31), which guide channel (18) form-fittingly encloses a vertical rail (40) located at both ends of the bracing frame (6), rollers (12) rotatable about horizontal axles (11) being mounted on the bracing frame (6) on both sides of this rail (40) and rolling on the outsides of the supporting flanges (32).

2. A device according to claim 1, characterised in that the free ends of the supporting flanges (32) are bent to form side flanges (33) and in that horizontal axles (37), on which the lining plates (4, 5) are supported, are so attached in the projecting portions (31') of the side walls (31) and on the side flanges (33) that axle stubs (39) project into the space between the two side walls (31) and form the inner guide of the guide channel (18).

3. A device according to claim 2, characterised in that rollers (38) are mounted rotatably on the axles (37).

4. A device according to any one of claims 1 to 3, characterised in that horizontal reinforcing walls (24, 25) are welded between the outsides of the side walls (31) of the supports (1, 2) and the insides of the side flanges (33).

5. A device according to any one of claims 1 to 4, characterised in that the guide channel (18) is arranged only in the upper part of the support (1, 2), which extends over from 4/6 to 5/6 of the overall height, while in the lower part of the support (1, 2), which extends over from 2/6 to 1/6 of the overall height, there is arranged in the plane of the supporting flanges (32) the inner wall (26) sealing on the inside the space between the side walls (31).

6. A device according to any one of claims 1 to 5, characterised in that the rigid bracing frame (6, 6', 6") is composed of an upper cross-brace (7) and a lower cross-brace (8), a right-hand vertical brace (9) and a left-hand vertical brace (10), the two cross-braces (7, 8) being provided at their ends with screw-down plates (15) positioned at right angles to the longitudinal axis of the cross-braces (7, 8), said screw-down plates (15) being screwed to screw-down plates (16) arranged at the upper and lower ends of the vertical braces (9, 10) in parallel with the longitudinal axis thereof.

7. A device according to claim 6, characterised in that the axles (11) are arranged with the rollers (12) on the vertical braces (9, 10) at the level of the cross-braces (7, 8).

8. A device according to claim 6, characterised in that the cross-braces (7, 8) are length-adjustable struts.

9. A device according to any one of claims 1 to 8, characterised in that the rollers (12) are covered at top and bottom by protective plates (41) which prevent contamination of the rollers and strip off dirt or earth which is stuck to the rollers (12).

10. A device according to any one of claims 1 to 9, characterised in that the supports (1, 2) are provided at their upper ends with a connecting flange (22) for screwing down a connecting support and in that the connecting flange (22) is provided with screw holes and a centring opening (23), in which there engages a centring pin of the connecting support.

## Revendications

1. Dispositif pour le coffrage de tranchées profondes, comprenant
- des étançons verticaux (1, 2) à disposer en vis-à-vis par paires et à intervalles réguliers dans le sens de la longueur de la tranchée,
- des châssis écarteurs (6) rigides, maintenant à distance les étançons (1, 2) d'une paire d'étançons, guidés en translation verticale et en engagement positif dans les étançons (1, 2) et
- des plaques de coffrage extérieures (4) et des plaques de coffrage intérieures (5) de grande taille dont les bords verticaux sont susceptibles d'être guidés en translation verticale dans les canaux de guidage (3) des étançons (1, 2),
les étançons (1 et 2) présentant deux parois latérales (31) distantes qui forment, avec une paroi externe (30) et une paroi interne (34), un profil creux de section rectangulaire au moins partiellement fermé et les canaux de guidage (3) étant formés au moins partiellement par les faces externes des parois latérales (31), par des brides de guidage (35) situées dans le plan de la paroi externe (30) et par des brides d'appui (32) agencées à distance,
caractérisé en ce que les parois latérales (31) des étançons (1, 2) dépassent de la paroi interne (34) vers l'intérieur, en ce que les brides d'appui (32) sont agencées sur les extrémités en débordement (31') desdites parois latérales et en ce que, entre les brides d'appui (32) et les extrémités en débordement (31') des parois latérales (31), est défini un canal de guidage (18) vertical qui enveloppe, en engagement positif, un rail vertical (40) situé sur les deux faces frontales du châssis écarteur (6) et en ce que, des deux côtés de ce rail (40) sur le châssis écarteur (6), sont agencés des galets rotatifs (12) autour d'axes horizontaux (11), lesdits galets roulant sur les faces externes des brides d'appui (32).

2. Dispositif selon la revendication 1, caractérisé en ce que les extrémités libres des brides d'appui (32) se prolongent après un coude par des brides latérales (33) et en ce que des axes horizontaux (37), sur lesquels s'appuient les plaques de coffrage (4, 5), sont fixés sur les parties en débordement (31') des parois latérales (31) et sur les brides latérales (33) de telle sorte que les tourillons (39) dépassent dans l'espace situé entre les deux parois latérales (31) et assurent le guidage à l'intérieur du canal de guidage (18).

3. Dispositif selon la revendication 2, caractérisé en ce que des galets (38) sont montés rotatifs sur les axes (37).

4. Dispositif selon l'une quelconque des revendications 1 à 3, caractérisé en ce que des parois de renforcement horizontales (24, 25) sont rapportées par soudage entre les faces externes des parois latérales (31) des étançons (1, 2) et les faces internes des brides latérales (33).

5. Dispositif selon l'une quelconque des revendications 1 à 4, caractérisé en ce que le canal de guidage (18) est prévu uniquement dans la partie supérieure des étançons (1, 2), qui s'étend sur 4/6 à 5/6 de la hauteur totale, et en ce que, dans la partie inférieure des étançons (1, 2), qui s'étend sur 1/6 à 2/6 de la hauteur totale, la paroi (26) fermant à l'intérieur l'espace situé entre les parois latérales (31) est agencée dans le plan des brides d'appui (32).

6. Dispositif selon l'une quelconque des revendications 1 à 5, caractérisé en ce que le châssis écarteur rigide (6, 6', 6") est constitué d'une traverse supérieure (7) et d'une traverse inférieure (8), d'un montant vertical droit (9) et d'un montant vertical gauche (10), les deux traverses (7, 8) étant dotées à leurs extrémités de plaques de vissage (15) perpendiculaires à l'axe longitudinal des traverses (7, 8) et vissées sur des plaques de vissage (16) agencées sur les extrémités supérieure et inférieure des montants verticaux (9, 10) parallèlement aux axes longitudinaux de ces derniers.

7. Dispositif selon la revendication 6, caractérisé en ce que les axes (11) équipés des galets (12) sont agencés sur les montants verticaux (9, 10) au niveau des traverses (7, 8).

8. Dispositif selon la revendication 6, caractérisé en ce que les traverses (7, 8) sont des dispositifs d'écartement de longueur ajustable.

9. Dispositif selon l'une quelconque des revendications 1 à 8, caractérisé en ce que les galets (12) sont recouverts dans leurs parties supérieure et inférieure par des tôles de protection (41) qui empêchent un encrassement des galets et raclent la saleté ou la terre qui adhère aux galets (12).

10. Dispositif selon l'une quelconque des revendications 1 à 9, caractérisé en ce que les étançons (1, 2) sont dotés d'une bride de raccordement (22) à leur extrémité supérieure pour le vissage d'un étançon de raccordement et en ce que la bride de raccordement (22) est dotée de trous de vissage et d'une ouverture de centrage (23) dans laquelle s'engage une broche de centrage de l'étançon de raccordement.
